# FASCICULE DE BREVET EUROPEEN

(11) **EP 3 178 578 B1**
(45) Date de publication et mention de la délivrance du brevet: **01.08.2018**
(21) Numéro de dépôt: 16306641.8
(22) Date de dépôt: 08.12.2016
(51) Int. Cl.: B09B 3/00, F23G 5/00, F23G 5/20, F23G 7/00

(54) **INSTALLATION D'INCINERATION DE DECHETS ET PROCEDE ASSOCIE**
MÜLLVERBRENNUNGSANLAGE UND MÜLLVERBRENNUNGSVERFAHREN
WASTE INCINERATION PLANT AND PROCESS

(30) Priorité: 09.12.2015 FR 1562095
(43) Date de publication de la demande: 14.06.2017
(73) Titulaire: T.I.R.U. SA Traitement Industriel des Résidus Urbains, 92042 Paris la Défense (FR)
(72) Inventeur: BEA, Hervé, 92042 PARIS LA DEFENSE (FR)
(74) Mandataire: Regimbeau

(56) Documents cités:
- FR-A- 1 493 907
- FR-A- 1 581 160
- FR-A1- 2 350 136
- FR-A2- 2 273 236
- GB-A- 185 492

## Description

### DOMAINE TECHNIQUE GENERAL

La présente invention concerne le domaine des installations d'incinération de déchets.

### ETAT DE L'ART

Les déchets, en particulier ceux issus des activités humaines (on verra plus loin une liste plus exhaustive), sont collectés, et s'ils ne peuvent être recyclés, ils sont selon les cas mis en décharge ou détruits par incinération, c'est-à-dire par une combustion aussi complète que possible, l'énergie libérée étant valorisable.

Il est connu l'utilisation de fours oscillants pour assurer la combustion de déchets solides à caractéristiques énergétiques variables (i.e. des déchets avec des PCI, Pouvoir Calorifique Inférieur, très divers). Un exemple d'un tel four est par exemple décrit dans les documents EP0044370, FR15781160A, FR1493907A ou encore FR2350136A1. Le four comporte une « cellule » qui constitue une chambre de combustion allongée et inclinée, d'une forme généralement cylindro-tronconique s'étendant le long d'un axe longitudinal orienté légèrement vers le bas. La cellule est adaptée pour osciller voire tourner complètement le long de cet axe.

Les déchets sont introduits dans la cellule par un système de poussoir qui débouche par un trou dans la face à l'extrémité la plus haute du cylindre (face arrière). La progression continue des solides dans la cellule est assurée par l'inclinaison de l'axe et le mouvement d'oscillation, jusqu'à sortir sous forme de résidus (produits de combustion) par la face opposée, à l'extrémité la plus basse (face avant).

L'air de combustion circule à contre-courant jusqu'à un trou de sortie des gaz, ce qui définit trois zones successives indépendantes dans la cellule :
- Une première zone de séchage des déchets,
- Une deuxième zone de combustion, et
- Une troisième zone de refroidissement des produits de combustion.

Un tel four apporte satisfaction. La combustion des déchets est complète et homogène même si leurs caractéristiques énergétiques sont disparates, et ce sans pic local de température qui risquerait de faire fondre les cendres.

Il serait toutefois souhaitable d'améliorer encore son rendement thermique, et d'optimiser la flexibilité en agrandissant encore davantage la gamme de PCI acceptable, et ce sans complexifier l'installation et sans augmenter son coût.

### PRESENTATION DE L'INVENTION

Selon un premier aspect, la présente invention se rapporte donc à une installation d'incinération de déchets, comprenant :
- une cellule de combustion s'étendant le long d'un axe longitudinal entre une face d'entrée et une face de sortie et présentant une paroi latérale, ledit axe longitudinal étant incliné de sorte que la face d'entrée présente une altitude supérieure à la face de sortie, la cellule étant adaptée pour osciller autour dudit axe longitudinal ;
- Des moyens d'introduction des déchets dans la cellule via la face d'entrée ;
- Des moyens d'alimentation de la cellule en air de combustion et/ou de refroidissement ;
- Un conduit d'évacuation des fumées par une ouverture dans une paroi latérale de la cellule ;
caractérisée en ce qu'elle comprend en outre une enveloppe creuse disposée autour de la paroi latérale de sorte à recouvrir au moins 50% de sa surface, l'air de combustion et/ou de refroidissement circulant dans ladite enveloppe creuse avant d'être introduit dans la cellule.

Selon d'autres caractéristiques avantageuses et non limitatives :
- l'enveloppe creuse est connectée fluidiquement aux moyens d'alimentation de la cellule en air de combustion et/ou de refroidissement via un joint tournant ;
- l'enveloppe creuse est connectée fluidiquement à la cellule via au moins un orifice traversant la paroi latérale ;
- l'enveloppe creuse présente des canaux aller et des canaux retour, disposés de telle sorte que l'air circulant dans ladite enveloppe creuse parcourt les canaux aller puis les canaux retour avant d'être introduit dans la cellule ;
- lesdits canaux aller et retour sont sensiblement coplanaires avec l'axe longitudinal de la cellule ;
- l'air parcourt les canaux aller en allant vers la face d'entrée, puis parcourt les canaux retour en allant vers la face de sortie ;
- l'enveloppe creuse comprend une couronne de distribution interconnectant les canaux aller et les canaux retour ;
- chaque canal retour est disposé entre deux canaux aller ;
- l'enveloppe creuse ne comprend pas de canal retour au voisinage de l'ouverture dans la paroi latérale pour le conduit d'évacuation des fumées ;
- laquelle les canaux aller sont disposés de sorte à former une couronne autour des canaux retour ;
- les canaux sont formés par des ailettes s'étendant radialement dans l'enveloppe creuse ;
- chaque canal retour est équipé d'une vanne commandée en fonction de la position angulaire de la cellule ;
- les vannes commandées de telle sorte que le ou les canaux retour situés sous les déchets à incinérer présentent des vannes ouvertes, les autres canaux retour présentant des vannes fermées ;
- l'enveloppe creuse présente une partie primaire et une partie secondaire disposée en aval de la partie primaire, les parties primaire et secondaire étant distinctes fluidiquement ;
- la cellule présente une section cylindrique en amont et une section tronconique en aval, la partie primaire de l'enveloppe creuse recouvrant au moins ladite section cylindrique ;
- l'air de combustion circule dans ladite partie primaire de l'enveloppe creuse, et l'air de refroidissement circule dans ladite partie secondaire de l'enveloppe creuse ;
- l'air de combustion et l'air de refroidissement sont le même air atmosphérique ;
- l'installation comprend une enveloppe auxiliaire disposée autour de l'enveloppe creuse, dans laquelle circule un fluide caloporteur en échange thermique avec l'air de combustion et/ou de refroidissement circulant dans l'enveloppe creuse.

Un deuxième aspect de l'invention concerne un procédé d'incinération de déchets, caractérisé en ce qu'il comprend des étapes de :
- introduction des déchets dans une cellule de combustion via une face d'entrée, la cellule s'étendant le long d'un axe longitudinal entre la face d'entrée et une face de sortie et présentant une paroi latérale, ledit axe longitudinal étant incliné de sorte que la face d'entrée présente une altitude supérieure à la face de sortie, la cellule étant adaptée pour osciller autour dudit axe longitudinal ;
- circulation dans une enveloppe creuse disposée autour de la paroi latérale d'air de combustion ;
- Injection dudit air de combustion dans la cellule depuis l'enveloppe creuse via des orifices ;
- Combustion des déchets dans la cellule en présence dudit de combustion.

### PRESENTATION DES FIGURES

D'autres caractéristiques et avantages de la présente invention apparaîtront à la lecture de la description qui va suivre d'un mode de réalisation préférentiel. Cette description sera donnée en référence aux dessins annexés dans lesquels :
- la figure 1a est un schéma d'un premier mode de réalisation d'une installation de combustion de déchets selon l'invention ;
- la figure 1b représente deux coupes du premier mode de réalisation d'une installation de combustion de déchets selon l'invention ;
- la figure 1c est une vue éclatée de l'enveloppe du premier mode de réalisation d'une installation de combustion de déchets selon l'invention ;
- la figure 2 est un schéma d'un deuxième mode de réalisation d'une installation de combustion de déchets selon l'invention.

### DESCRIPTION DETAILLEE

### Structure de cellule

En référence à la **figure 1a** qui décrit un mode de réalisation préféré, la présente invention concerne une installation 1 d'incinération de déchets, en particulier des déchets ayant des PCI et des granulométries très variables.

Il peut s'agir de déchets organiques tels que des végétaux, des morceaux de bois, des résidus de scierie (chute, sciures), de la paille, des coques, des déchets ménagers tels que des papiers, des plastiques, des caoutchoucs, des déchets textiles, etc.

L'installation 1 comprend comme élément central une cellule 10 de combustion qui présente le rôle de four des déchets. En d'autres termes d'est une chambre de combustion. L'installation peut en comprendre plusieurs.

Elle s'étend le long d'un axe longitudinal entre une face d'entrée 2a et une face de sortie 2b. Ledit axe longitudinal est incliné (en particulier de 10 à 40° par rapport à l'horizontale) de sorte que la face d'entrée 2a présente une altitude supérieure à la face de sortie 2b. Ces axe longitudinal définit une direction principale de la cellule 10, orientée de la face d'entrée 2a vers la face de sortie 2b, cette direction correspondant au sens de progression des déchets dans la cellule 10. Dans la suite de la présente description, on parlera d'amont et d'aval de la cellule 10 en suivant cette direction, l'amont se situant ainsi vers la face d'entrée 2a, et l'aval vers la face de sortie 2b.

De façon préférée, la cellule 10 présente une forme sensiblement axisymétrique par rapport audit axe longitudinal, en particulier une forme cylindro-tronconique. Cela signifie que la cellule présente une section cylindrique et une section tronconique (i.e. conique étêtée), la section cylindrique étant en amont de la section aval comme l'on voit sur les figures. Les deux sections cylindrique et tronconique ont avantageusement des longueurs assez similaires.

Outre les faces d'entrée et de sortie 2a, 2b, la cellule 10 présente une face latérale 11 qui s'étend sur toute sa circonférence, et qui est donc limitée longitudinalement par les faces 2a et 2b. la paroi latérale 11 peut être choisie en un matériau isolant thermiquement, mais comme l'on verra plus loin cela n'est pas nécessaire, ce qui permet de diminuer le coût global de l'installation et de la simplifier.

Comme expliqué on est en présence d'un four oscillant, c'est pourquoi la cellule 10 est mobile en rotation autour dudit axe longitudinal, et est donc adaptée pour osciller (l'amplitude angulaire du mouvement d'oscillation est avantageusement de quelques dizaine de degrés). Ce mouvement permet d'entrainer et de faire progresser les déchets dans la cellule 10 le long de l'axe longitudinal.

L'installation 1 comprend également des moyens 4, 5 d'introduction des déchets dans la cellule 10 via la face d'entrée 2a, ces moyens consistant par exemple en une conduite 4 s'étendant selon ledit axe longitudinal, équipée par exemple d'un vérin ou d'une vis sans fin pour l'introduction des déchets (système de poussoir), et en une trémie 5 stockant de manière intermédiaire les déchets qui descendent par gravité dans la conduite 4. Les déchets sont comme expliqués incinérés dans la cellule 10, et les produits de combustion (résidus, cendres, etc.) sortent de la cellule 10 au niveau de la face de sortie 2b où ils sont récupérés.

L'installation 1 comprend également des moyens 3a, 3b d'alimentation de la cellule 10 en air de combustion et/ou de refroidissement. Par air de combustion, on entend un comburant pour la combustion des déchets. Par air de refroidissement, on entend de l'air mis en échange thermique avec les produits de combustion avant qu'ils arrivent au niveau de la face de sortie 2b, de sorte à récupérer l'énergie thermique de ces produits pour valorisation tout en refroidissant ces produits pour faciliter leur récupération.

De façon préférée, l'air de combustion et l'air de refroidissement sont le même air atmosphérique (contenant du dioxygène en quantité naturelle), mais on comprendra que l'on peut par exemple utiliser de l'air enrichi en dioxygène comme air de combustion et/ou un gaz inerte comme air de refroidissement.

Si l'air de combustion et l'air de refroidissement sont le même air atmosphérique on peut utiliser un seul circuit d'air, mais de façon préférée l'installation 1 présente des moyens 3a d'alimentation de la cellule 10 en air de combustion et des moyens 3b d'alimentation de la cellule 10 en air de refroidissement distincts. Comme l'on verra plus loin, cela est en particulier utile pour maintenir des températures différentes entre l'air de combustion et l'air de refroidissement.

Dans une mode de réalisation préférée, la cellule 10 définit successivement trois zones le long de l'axe longitudinal :
- Une première zone de séchage des déchets,
- Une deuxième zone de combustion, et
- Une troisième zone de refroidissement des produits de combustion.

Ces trois zones peuvent être plus ou moins de la même longueur. On comprendra que l'air de combustion est introduit au niveau de la deuxième zone et que l'air de refroidissement est introduit au niveau de la troisième zone. Cela sera également décrit plus en détail plus loin.

Dans tous les cas, le ou les moyens 3a, 3b peuvent consister en un ou plusieurs ventilateur.

Par ailleurs, l'installation 1 comprend un conduit 6 d'évacuation des fumées, i.e. des gaz produits par la réaction de combustion. Ce dernier est situé au-dessus de la cellule 10, sensiblement en position médiane (au niveau de la deuxième zone), et s'étend radialement par rapport à la cellule 10. La paroi latérale 11 de la cellule 10 présente une ouverture permettant aux fumées de s'échapper vers le conduit 6. On note que l'air de refroidissement s'étant réchauffé par contact avec les produits de la combustion remonte la cellule et s'échappe également via le conduit 6.

Des moyens de récupération de la chaleur des fumées (tels qu'un échangeur de chaleur) peuvent être disposés le long du conduit 6 pour valoriser l'énergie des fumées, par exemple pour vaporiser de l'eau en vue de faire tourner une turbine pour générer de l'électricité.

Les fumées peuvent être traitées dans une chambre auxiliaire située également long du conduit 6.

On comprendra que des moyens tels que des joints mobiles assurent l'étanchéité entre la cellule 10 mobile et le conduit 6 fixe.

### Enveloppe creuse

La présente installation 1 se distingue en ce qu'elle comprend en outre une enveloppe creuse 12a, 12b disposée autour de la paroi latérale 11 (externalement) de sorte à recouvrir au moins 50% de sa surface (avantageusement au moins 75%, encore plus avantageusement au moins 90%, et encore plus avantageusement sensiblement 100%). En d'autres termes, l'enveloppe creuse 12a, 12b entoure la cellule 10 de façon concentrique.

Le fait que l'enveloppe 12a, 12b soit creuse lui permet de recevoir de l'air circulant, et l'espèce l'air de combustion et/ou de refroidissement. Dans un mode de réalisation préféré illustré par les figures et qui sera décrit plus en détail plus loin, l'enveloppe creuse présente deux parties distinctes, i.e. étanches l'une par rapport à l'autre, c'est-à-dire sans interconnexion fluidique.

La première partie est une partie primaire 12a disposée en amont de la cellule 10, et la deuxième est une partie secondaire 12b disposée en aval de la cellule 10. La partie primaire 12a est avantageusement plus étendue que la partie secondaire, c'est-à-dire que la partie primaire 12a de l'enveloppe creuse recouvre au moins ladite section cylindrique de la cellule, et une partie de la section tronconique, alors que la partie secondaire 12b ne recouvre qu'une partie de la section tronconique. Plus précisément, la partie primaire 12a s'étend avantageusement sur environ deux tiers de la longueur de la cellule 10, et la partie secondaire 12b sur environ un tiers de la longueur de la cellule 10. En pratique, cela correspond à entourer les deux premières zones (séchage et combustion) avec la première partie 12a, et tourner la troisième zone (refroidissement) avec la partie secondaire. Cela permet ainsi d'utiliser la partie primaire 12a de l'enveloppe creuse pour faire circuler l'air de combustion, et la partie secondaire 12b pour faire circuler l'air de refroidissement circule.

Dans tous les cas, on comprendra que ladite enveloppe creuse 12a, 12b en une ou deux parties permet de faire circuler autour de la cellule 10 de l'air (de combustion ou de refroidissement) destiné à y être injecté, et ce avant son injection.

Cela permet d'améliorer sensiblement le rendement énergétique en faisant diminuer les pertes. Plus précisément, l'air de combustion et/ou refroidissement est préchauffé avant d'arriver dans la cellule, ce qui améliore le rendement. Cela peut sembler paradoxal dans le cas de l'air de refroidissement, mail il faut comprendre que la partie primaire 12b de l'enveloppe creuse met en échange thermique les produits de combustion et l'air de refroidissement ce qui améliore leurs transferts thermiques. Ainsi, l'impact de l'air de refroidissement est amélioré : les produits sortent moins chaud (davantage refroidis) et l'air de refroidissement capte plus de chaleur (il atteint une température plus élevée en sortant par le conduit 6, ce qui fait que plus d'énergie sera valorisable).

De plus, l'enveloppe creuse 12a, 12b agit comme isolant thermique de la cellule 10 en lieu et place de la paroi latérale 11 qui n'a pas besoin d'être en un matériau couteux, et de fait permet une réaction de combustion réalisée dans des conditions adiabatiques.

De façon préférée, l'enveloppe creuse (en particulier chaque partie 12a, 12b) est connectée fluidiquement aux moyens 3a, 3b d'alimentation de la cellule 10 en air de combustion et/ou de refroidissement (respectivement aux moyens 3a d'alimentation de la cellule 10 en air de combustion et aux moyens 3b d'alimentation de la cellule 10 en air de refroidissement) via un joint tournant 13a, 13b.

Similairement, l'enveloppe creuse (en particulier chaque partie 12a, 12b) est connectée fluidiquement à la cellule 10 via au moins un orifice 14a, 14b (une buse) traversant la paroi latérale 11.

En référence à la **figure 1c** qui sera décrite plus loin et qui représente une vue mise à plat de l'enveloppe 12a, 12b (i.e. les extrémités base et haute de la figure sont normalement connectées de sorte à retrouver la forme axisymétrique), les orifices 14a de la partie primaire 12a sont avantageusement uniquement sur la moitié aval (i.e. en vis de la deuxième zone), alors que les orifices 14b de la partie secondaire 12b sont avantageusement repartis sur toute la longueur de la partie secondaire 12b.

### Premier mode de réalisation : simple enveloppe

En référence aux figure 1a et 1b, dans un premier mode de réalisation l'enveloppe creuse 12a, 12b est « simple » c'est-à-dire qu'elle ne présente qu'une épaisseur de veine de circulation d'air.

On note que chacune des parties primaire 12a et secondaire 12b peut présenter cette structure, le cas échéant indépendamment de l'autre. Dans la suite de la présente description on décrira l'enveloppe 12a, 12b complète mais on comprendra que la présente description se transpose exactement pour chacune des parties 12a, 12b. A ce titre, les éléments avec une référence numérique se terminant par « a » seront compris comme ceux de la partie primaire 12a, et ceux se terminant par « b » leurs équivalents de la partie secondaire 12b.

Plus précisément, dans ce mode de réalisation l'enveloppe creuse 12a, 12b présente des canaux aller 120a, 120b et des canaux retour 121a, 121b, disposés de telle sorte que l'air circulant dans ladite enveloppe creuse 12a, 12b parcourt les canaux aller 120a, 120b puis les canaux retour 121a, 121b avant d'être introduit dans la cellule 10. Pour reformuler encore, l'air est injecté par les moyens 3a, 3b dans les canaux aller 120a, 120b, les parcourt et est transféré dans les canaux retour 121a, 121b qui desservent les orifices 14a, 14b donnant dans la cellule 10.

De façon préférée, lesdits canaux aller et retour 120a, 120b, 121a, 121b sont sensiblement coplanaires avec l'axe longitudinal de la cellule 10, c'est-à-dire qu'ils s'étendent parallèlement à l'axe longitudinal à l'angle près du à la forme tronconique de la cellule (et ainsi ils s'étendent légèrement radialement), mais jamais tangentiellement.

Ainsi l'air parcourt les canaux aller 120a, 120b en allant vers la face d'entrée 2a (i.e. il remonte la cellule 10), puis parcourt les canaux retour 121a, 121b en allant vers la face de sortie 2b (i.e. il redescend la cellule 10). Cela permet par exemple aux orifices 14a de la partie primaire 12a d'être en aval de cette partie primaire 12a (i.e. en deuxième zone).

Comme l'enveloppe 12a, 12b est simple, chaque canal retour 121a, 121b est disposé entre deux canaux aller 120a, 120b. Cela est bien visible sur la **figure 1b****,** qui représente deux coupes respectivement en partie primaire 12a et secondaire 12b (voir figure 1a les positions des coupes).

Les canaux 120a, 120b, 121a, 121b peuvent alors être formés par des ailettes s'étendant radialement dans l'enveloppe creuse 12a, 12b, et définissant des parois azimutales des canaux (la paroi latérales 11 et la paroi externe de l'enveloppe 12a, 12b définissant leurs parois radiales).

On note que de façon préférée, l'enveloppe creuse 12a, 12b ne comprend pas de canal retour 121a, 121b au voisinage de l'ouverture dans la paroi latérale 11 pour le conduit 6 d'évacuation des fumées, ce qui signifie que sur une portion angulaire « haute » de la cellule 10 (qui s'étend avantageusement sur 90 à 135°, en particulier environ 120° de la circonférence de l'enveloppe creuse 12a, 12b) il n'y a que des canaux aller 120a, 120b cote à cote.

La figure 1c évoquée précédemment représente de façon très visuelle la portion sans canaux retour 121a, 121b.

En effet, il est souhaitable qu'il n'y ait pas d'injection d'air de combustion et/ou refroidissement en portion haute (uniquement en portion basse, sous les déchets), ce qui fait qu'il n'y a pas d'orifices 14a, 14b en portion haute.

Comme l'on voit sur les figure 1a, 1b et 1c, l'enveloppe creuse 12a, 12b comprend avantageusement une couronne de distribution 15a, 15b interconnectant les canaux aller 120a, 120b et les canaux retour 121a, 121b. Cette couronne 15a, 15b présente la forme d'un anneau et permet de redistribuer le flux si des orifices 14a, 14b étaient par exemple bouchés de sorte à éviter des surpressions.

Par ailleurs chaque canal retour 121a, 121b est avantageusement équipé d'une vanne 16a, 16b (c'est-à-dire d'un élément ouvrable/fermable) commandée en fonction de la position angulaire de la cellule 10.

Plus précisément, l'objectif est que malgré la rotation de la cellule 10 l'air soit toujours injecté sensiblement au même endroit : au plus bas de la cellule, sous les déchets.

Pour cela les vannes 16a, 16b sont commandées de telle sorte que le ou les canaux retour 121a, 121b situés sous les déchets à incinérer présentent des vannes 16a, 16b ouvertes, les autres canaux retour 121a, 121b présentant des vannes 16a, 16b fermées.

Cela est possible via un contrôle électronique ou tout simplement mécanique : il est possible que les vannes 16a 16b soient des éléments de type soupape prolongés par une tige telle qu'une poussée sur la tige ouvre la vanne 16, 16b, un ressort assurant son retour dans la position initiale de fermeture. Des éléments fixes peuvent être disposés autour de la cellule 10 de telle sorte que la rotation viennent faire appuyer ces soupapes sur les éléments fixes et les ouvrir lorsque dans la bonne position angulaire.

### Second mode de réalisation : double enveloppe

En référence à la **figure 2****,** dans un deuxième mode de réalisation l'enveloppe creuse 12a, 12b est « double » c'est-à-dire qu'elle présente deux épaisseurs de veine de circulation d'air.

Toute la structure du premier mode de réalisation est reprise, à la différence que les canaux aller 120a, 120b sont disposés de sorte à former une couronne autour des canaux retour 121a, 121b. En d'autres termes, la veine externe de l'enveloppe 12a, 12b n'est constituée que de canaux aller 120a, 120b, et la veine interne est soit composée uniquement de canaux retour 121a, 121b, soit d'un mix de canaux aller et retour 120a, 120b, 121a, 121b si l'on veut par exemple une portion haute sans canaux retour 121a, 121b, voir une portion interne identique à celle du premier mode de réalisation (i.e. avec une alternance de canaux aller et retour 120a, 120b, 121a, 121).

Une telle architecture améliorer encore l'efficacité énergétique puisque la veine externe agit comme second isolant thermique. Il est tout à fait envisageable de prévoir plus de deux épaisseurs mais cela augmente les pertes de charge et n'est pas forcément souhaitable.

Il est à noter que comme l'on voit sur la figure 1b une enveloppe auxiliaire 17 peut être disposée autour de l'enveloppe creuse 12a, 12b simple ou double. Cette enveloppe auxiliaire 17 est distincte fluidiquement de l'enveloppe principale 12a, 12b et sert par exemple à la circulation d'un fluide caloporteur en échange thermique avec l'air de combustion et/ou de refroidissement circulant dans l'enveloppe creuse 12a, 12b, pour valorisation de l'énergie récupérée. Cela permet d'augmenter encore l'efficacité énergétique sans augmenter les pertes de charges. Les pertes thermiques résiduelles sont récupérées par le fluide thermique, ce dernier étant par de l'eau qui sera ultérieurement mise en échange thermique avec les fumées du conduit 6 pour vaporisation et alimentation d'une turbine (voir avant). Cela permet de préchauffer cette eau avec les pertes thermiques résiduelles. Alternativement un réseau d'eau sanitaire domestique peut par exemple être chauffé.

### Procédés

Selon un deuxième aspect, l'invention concerne un procédé d'incinération de déchets mis en oeuvre dans une installation selon le premier aspect de l'invention.

Ce procédé comprend des étapes de :
- introduction des déchets dans une cellule 10 de combustion via une face d'entrée 2a (par des moyens 4, 5 décrits avant), la cellule 10 s'étendant le long d'un axe longitudinal entre la face d'entrée 2a et une face de sortie 2b et présentant une paroi latérale 11, ledit axe longitudinal étant incliné de sorte que la face d'entrée 2a présente une altitude supérieure à la face de sortie 2b, la cellule 10 étant adaptée pour osciller autour dudit axe longitudinal ;
- circulation dans une enveloppe creuse 12a, 12b (qui comme expliqué recouvre au moins 50% de sa surface) disposée autour de la paroi latérale 11 d'air de combustion (et le cas échéant d'air de refroidissement) l'enveloppe creuse présentant des canaux aller (120a, 120b) et des canaux retour (121a, 121b), disposés de telle sorte que l'air circulant dans ladite enveloppe creuse (12a, 12b) parcourt les canaux aller puis les canaux retour avant d'être introduit dans la cellule (10), chaque canal retour étant disposé entre deux canaux aller ;
- Injection dudit air de combustion dans la cellule 10 depuis (une l'enveloppe creuse (plus précisément une partie primaire 12a) via des orifices 14a ;
- Combustion des déchets dans la cellule 10 en présence dudit de combustion ;

Le procédé peut comprendre certaines ou toutes des étapes suivantes de :
- Injection dudit air de refroidissement dans la cellule 10 depuis l'enveloppe creuse (plus précisément une partie primaire 12a) via des orifices 14b ;
- évacuation des fumées (comprenant le cas échéant l'air de refroidissement chauffé) par une ouverture dans une paroi latérale 11 de la cellule 10 ;
- récupération des produits de combustion au niveau de la face de sortie 2b.

## Revendications

1. Installation (1) d'incinération de déchets, comprenant :
- une cellule (10) de combustion s'étendant le long d'un axe longitudinal entre une face d'entrée (2a) et une face de sortie (2b) et présentant une paroi latérale (11), ledit axe longitudinal étant incliné de sorte que la face d'entrée (2a) présente une altitude supérieure à la face de sortie (2b), la cellule (10) étant adaptée pour osciller autour dudit axe longitudinal ;
- Des moyens (4, 5) d'introduction des déchets dans la cellule (10) via la face d'entrée (2a) ;
- Des moyens (3a, 3b) d'alimentation de la cellule (10) en air de combustion et/ou de refroidissement ;
- Un conduit (6) d'évacuation des fumées par une ouverture dans la paroi latérale (11) de la cellule (10) ;
**caractérisée en ce qu'**elle comprend en outre une enveloppe creuse (12a, 12b) disposée autour de la paroi latérale (11) de sorte à recouvrir au moins 50% de sa surface, l'air de combustion et/ou de refroidissement circulant dans ladite enveloppe creuse (12a, 12b) avant d'être introduit dans la cellule (10), l'enveloppe creuse (12a, 12b) présentant des canaux aller (120a, 120b) et des canaux retour (121a, 121b), disposés de telle sorte que l'air circulant dans ladite enveloppe creuse (12a, 12b) parcourt les canaux aller (120a, 120b) puis les canaux retour (121a, 121b) avant d'être introduit dans la cellule (10), chaque canal retour (121a, 121b) étant disposé entre deux canaux aller (120a, 120b).

2. Installation selon la revendication 1, dans laquelle l'enveloppe creuse (12a, 12b) est connectée fluidiquement à la cellule (10) via au moins un orifice (14a, 14b) traversant la paroi latérale (11).

3. Installation selon l'une des revendications 1 à 2, dans laquelle lesdits canaux aller et retour (120a, 120b, 121a, 121b) sont sensiblement coplanaires avec l'axe longitudinal de la cellule (10).

4. Installation selon la revendication 3, dans laquelle l'air parcourt les canaux aller (120a, 120b) en allant vers la face d'entrée (2a), puis parcourt les canaux retour (121a, 121b) en allant vers la face de sortie (2b).

5. Installation selon l'une des revendications 1 à 4, dans laquelle l'enveloppe creuse (12a, 12b) comprend une couronne de distribution (15a, 15b) interconnectant les canaux aller (120a, 120b) et les canaux retour (121a, 121b).

6. Installation selon l'une des revendication 1 à 5, dans laquelle l'enveloppe creuse (12a, 12b) ne comprend pas de canal retour (121a, 121b) au voisinage de l'ouverture dans la paroi latérale (11) pour le conduit (6) d'évacuation des fumées.

7. Installation selon l'une des revendications 1 à 6, dans laquelle les canaux (120a, 120b, 121a, 121b) sont formés par des ailettes s'étendant radialement dans l'enveloppe creuse (12a, 12b)

8. Installation selon l'une des revendications 1 à 7, dans laquelle chaque canal retour (121a, 121b) est équipé d'une vanne (16a, 16b) commandée en fonction de la position angulaire de la cellule (10).

9. Installation selon la revendication 8, dans laquelle les vannes (16a, 16b) commandées de telle sorte que le ou les canaux retour (121a, 121b) situés sous les déchets à incinérer présentent des vannes (16a, 16b) ouvertes, les autres canaux retour (121a, 121b) présentant des vannes (16a, 16b) fermées.

10. Installation selon l'une des revendications 1 à 9, dans laquelle l'enveloppe creuse présente une partie primaire (12a) et une partie secondaire (12b) disposée en aval de la partie primaire (12a), les parties primaire et secondaire (12a, 12b) étant distinctes fluidiquement.

11. Installation selon la revendication 10, dans laquelle la cellule (10) présente une section cylindrique en amont et une section tronconique en aval, la partie primaire (12a) de l'enveloppe creuse recouvrant au moins ladite section cylindrique.

12. Installation selon l'une des revendications 10 et 11, dans laquelle l'air de combustion circule dans ladite partie primaire (12a) de l'enveloppe creuse, et l'air de refroidissement circule dans ladite partie secondaire (12b) de l'enveloppe creuse.

13. Installation selon la revendication 12, dans laquelle l'air de combustion et l'air de refroidissement sont le même air atmosphérique.

14. Installation selon l'une des revendications 1 à 13, comprenant une enveloppe auxiliaire (17) disposée autour de l'enveloppe creuse (12a, 12b), dans laquelle circule un fluide caloporteur en échange thermique avec l'air de combustion et/ou de refroidissement circulant dans l'enveloppe creuse (12a, 12b).

15. Procédé d'incinération de déchets, **caractérisé en ce qu'**il comprend des étapes de :
- introduction des déchets dans une cellule (10) de combustion via une face d'entrée (2a), la cellule (10) s'étendant le long d'un axe longitudinal entre la face d'entrée (2a) et une face de sortie (2b) et présentant une paroi latérale (11), ledit axe longitudinal étant incliné de sorte que la face d'entrée (2a) présente une altitude supérieure à la face de sortie (2b), la cellule (10) étant adaptée pour osciller autour dudit axe longitudinal ;
- circulation dans une enveloppe creuse (12a, 12b) disposée autour de la paroi latérale (11) d'air de combustion, l'enveloppe creuse (12a, 12b) présentant des canaux aller (120a, 120b) et des canaux retour (121a, 121b), disposés de telle sorte que l'air circulant dans ladite enveloppe creuse (12a, 12b) parcourt les canaux aller (120a, 120b) puis les canaux retour (121a, 121b) avant d'être introduit dans la cellule (10), chaque canal retour (121a, 121b) étant disposé entre deux canaux aller (120a, 120b) ;
- Injection dudit air de combustion dans la cellule (10) depuis l'enveloppe creuse (12a, 12b) via des orifices (14a, 14b) ;
- Combustion des déchets dans la cellule (10) en présence dudit de combustion.

## Patentansprüche

1. Müllverbrennungsanlage (1), umfassend:
- eine Brennzelle (10), die sich entlang einer Längsachse zwischen einer Eintrittsseite (2a) und einer Austrittsseite (2b) erstreckt und eine Seitenwand (11) aufweist, wobei die Längsachse derart geneigt ist, dass die Eintrittsseite (2a) eine höhere Höhe aufweist als die Austrittsseite (2b), wobei die Zelle (10) dafür ausgebildet ist, um die Längsachse herum zu oszillieren;
- Mittel (4, 5) zum Einleiten des Mülls über die Eintrittsseite (2a) in die Zelle (10);
- Mittel (3a, 3b) zum Beschicken der Zelle (10) mit Brenn- und/oder Kühlluft;
- eine Leitung (6) zum Abführen der Abgase über eine Öffnung in der Seitenwand (11) der Zelle (10);
**dadurch gekennzeichnet, dass** sie weiter eine hohle Ummantelung (12a, 12b) umfasst, die derart um die Seitenwand (11) herum angeordnet ist, dass sie mindestens 50 % ihrer Fläche bedeckt, wobei die Brenn- und/oder Kühlluft in der hohlen Ummantelung (12a, 12b) zirkuliert, bevor sie in die Zelle (10) eingeleitet wird, wobei die hohle Ummantelung (12a, 12b) Hin-Kanäle (120a, 120b) und Rück-Kanäle (121a, 121b) umfasst, die derart angeordnet sind, dass die in der hohlen Ummantelung (12a, 12b) zirkulierende Luft die Hin-Kanäle (120a, 120b) und danach die Rück-Kanäle (121a, 121b) durchströmt, bevor sie in die Zelle (10) eingeleitet wird, wobei jeder Rück-Kanal (121a, 121b) zwischen zwei Hin-Kanälen (120a, 120b) angeordnet ist.

2. Anlage nach Anspruch 1, wobei die hohle Ummantelung (12a, 12b) über mindestens eine durch die Seitenwand (11) hindurchgehende Bohrung (14a, 14b) fluidisch mit der Zelle (10) verbunden ist.

3. Anlage nach einem der Ansprüche 1 bis 2, wobei die Hin- und Rück-Kanäle (120a, 120b, 121a, 121b) im Wesentlichen zur Längsachse der Zelle (10) koplanar sind.

4. Anlage nach Anspruch 3, wobei die Luft die Hin-Kanäle (120a, 120b) auf dem Weg zur Eintrittsseite (2a) hin durchströmt, und danach die Rück-Kanäle (121a, 121b) auf dem Weg zur Austrittsseite (2b) hin durchströmt.

5. Anlage nach einem der Ansprüche 1 bis 4, wobei die hohle Ummantelung (12a, 12b) einen Verteilerkranz (15a, 15b) umfasst, der die Hin-Kanäle (120a, 120b) und die Rück-Kanäle (121a, 121b) miteinander verbindet.

6. Anlage nach einem der Ansprüche 1 bis 5, wobei die hohle Ummantelung (12a, 12b) keinen Rück-Kanal (121a, 121b) in der Nachbarschaft der Öffnung in der Seitenwand (11) für die Leitung (6) zum Abführen der Abgase umfasst.

7. Anlage nach einem der Ansprüche 1 bis 6, wobei die Kanäle (120a, 120b, 121a, 121b) von Rippen gebildet werden, die sich radial in der hohlen Ummantelung (12a, 12b) erstrecken.

8. Anlage nach einem der Ansprüche 1 bis 7, wobei jeder Rück-Kanal (121a, 121b) mit einem Ventil (16a, 16b) ausgestattet ist, das von der Winkelstellung der Zelle (10) abhängig gesteuert wird.

9. Anlage nach Anspruch 8, wobei die Ventile (16a, 16b) derart gesteuert werden, dass der oder die Rück-Kanäle (121a, 121b), die unter dem zu verbrennenden Müll liegen, geöffnete Ventile (16a, 16b) aufweisen, wobei die anderen Rück-Kanäle (121a, 121b) geschlossene Ventile (16a, 16b) aufweisen.

10. Anlage nach einem der Ansprüche 1 bis 9, wobei die hohle Ummantelung einen primären Teil (12a) und einen sekundären Teil (12b) aufweist, der stromabwärts des primären Teils (12a) angeordnet ist, wobei der primäre und sekundäre Teil (12a, 12b) fluidisch getrennt sind.

11. Anlage nach Anspruch 10, wobei die Zelle (10) stromaufwärts einen zylindrischen Querschnitt und stromabwärts einen kegelstumpfförmigen Querschnitt aufweist, wobei der primäre Teil (12a) der hohlen Ummantelung mindestens den zylindrischen Querschnitt bedeckt.

12. Anlage nach einem der Ansprüche 10 und 11, wobei die Brennluft im primären Teil (12a) der hohlen Ummantelung zirkuliert, und die Kühlluft im sekundären Teil (12b) der hohlen Ummantelung zirkuliert.

13. Anlage nach Anspruch 12, wobei die Brennluft und die Kühlluft dieselbe atmosphärische Luft sind.

14. Anlage nach einem der Ansprüche 1 bis 13, umfassend eine zusätzliche Ummantelung (17), die um die hohle Ummantelung (12a, 12b) herum angeordnet ist, in welcher ein Wärmeträgerfluid in thermischem Austausch mit der in der hohlen Ummantelung (12a, 12b) zirkulierenden Brenn- und/oder Kühlluft zirkuliert.

15. Müllverbrennungsverfahren, **dadurch gekennzeichnet, dass** es Schritte umfasst des:
- Einleitens des Mülls über eine Eintrittsseite (2a) in eine Brennzelle (10), wobei sich die Zelle (10) entlang einer Längsachse zwischen der Eintrittsseite (2a) und einer Austrittsseite (2b) erstreckt und eine Seitenwand (11) aufweist, wobei die Längsachse derart geneigt ist, dass die Eintrittsseite (2a) eine höhere Höhe aufweist als die Austrittsseite (2b), wobei die Zelle (10) dafür ausgebildet ist, um die Längsachse herum zu oszillieren;
- Zirkulierens von Brennluft in einer hohlen Ummantelung (12a, 12b), die um die Seitenwand (11) herum angeordnet ist, wobei die hohle Ummantelung (12a, 12b) Hin-Kanäle (120a, 120b) und Rück-Kanäle (121a, 121b) aufweist, die derart angeordnet sind, dass die in der hohlen Ummantelung (12a, 12b) zirkulierende Luft die Hin-Kanäle (120a, 120b) und danach die Rück-Kanäle (121a, 121b) durchströmt, bevor sie in die Zelle (10) eingeleitet wird, wobei jeder Rück-Kanal (121a, 121b) zwischen zwei Hin-Kanälen (120a, 120b) angeordnet ist;
- Einspritzens der Brennluft über Öffnungen (14a, 14b) von der hohlen Ummantelung (12a, 12b) her in die Zelle (10);
- Verbrennens des Mülls in der Zelle (10) in Gegenwart der Brennluft.

## Claims

1. Facility (1) for incinerating waste, comprising:
- a combustion cell (10) extending along a longitudinal axis between an input face (2a) and an outlet face (2b) and having a lateral wall (11), said longitudinal axis being inclined in such a way that the input face (2a) has an altitude higher than the outlet face (2b), the cell (10) being suitable for oscillating about said longitudinal axis;
- Means (4, 5) for introducing the waste into the cell (10) via the input face (2a);
- Means (3a, 3b) for supplying the cell (10) with combustion air and/or cooling air;
- A duct (6) for evacuating the flue gas via an opening in the lateral wall (11) of the cell (10);
**characterised in that** it further comprises a hollow envelope (12a, 12b) positioned around the lateral wall (11) in such a way as to cover at least 50% of its surface, the combustion air and/or cooling air circulating in said hollow envelope (12a, 12b) before being introduced into the cell (10), the hollow envelope (12a, 12b) having forward-journey channels (120a, 120b) and return-journey channels (121a, 121b), positioned in such a way that the air circulating in said hollow envelope (12a, 12b) passes through the forward-journey channels (120a, 120b) and then the return-journey channels (121a, 121b) before being introduced into the cell (10), each return-journey channel (121a, 121b) being positioned between two forward-journey channels (120a, 120b).

2. Facility according to claim 1, wherein the hollow envelope (12a, 12b) is fluidly connected to the cell (10) via at least one orifice (14a, 14b) passing through the lateral wall (11).

3. Facility according to one of claims 1 to 2, wherein said forward-journey and return-journey channels (120a, 120b, 121a, 121b) are substantially coplanar with the longitudinal axis of the cell (10).

4. Facility according to claim 3, wherein the air passes through the forward-journey channels (120a, 120b) by going towards the input face (2a), and then passes through the return-journey channels (121a, 121b) by going towards the outlet face (2b).

5. Facility according to one of claims 1 to 4, wherein the hollow envelope (12a, 12b) comprises a distribution ring (15a, 15b) interconnecting the forward-journey channels (120a, 120b) and the return-journey channels (121a, 121b).

6. Facility according to one of claim 1 to 5, wherein the hollow envelope (12a, 12b) does not comprise a return-journey channel (121a, 121b) near the opening in the lateral wall (11) for the duct (6) for evacuating the flue gas.

7. Facility according to one of claims 1 to 6, wherein the channels (120a, 120b, 121a, 121b) are formed by fins extending radially in the hollow envelope (12a, 12b).

8. Facility according to one of claims 1 to 7, wherein each return-journey channel (121a, 121b) is provided with a valve (16a, 16b) controlled according to the angular position of the cell (10).

9. Facility according to claim 8, wherein the valves (16a, 16b) controlled in such a way that the return-journey channel(s) (121a, 121b) located under the waste to be incinerated have open valves (16a, 16b), the other return-journey channels (121a, 121b) having closed valves (16a, 16b).

10. Facility according to one of claims 1 to 9, wherein the hollow envelope has a primary portion (12a) and a secondary portion (12b) positioned downstream of the primary portion (12a), the primary and secondary portion (12a, 12b) being fluidly distinct.

11. Facility according to claim 10, wherein the cell (10) has a cylindrical cross-section upstream and a tapered cross-section downstream, the primary portion (12a) of the hollow envelope covering at least said cylindrical cross-section.

12. Facility according to one of claims 10 and 11, wherein the combustion air circulates in said primary portion (12a) of the hollow envelope, and the cooling air circulates in said secondary portion (12b) of the hollow envelope.

13. Facility according to claim 12, wherein the combustion air and the cooling air are the same atmospheric air.

14. Facility according to one of claims 1 to 13, comprising an auxiliary envelope (17) positioned around the hollow envelope (12a, 12b), in which a heat-transfer fluid that exchanges heat with the combustion air and/or the cooling air circulating in the hollow envelope (12a, 12b) circulates.

15. Method for incinerating waste, **characterised in that** it comprises the following steps:
- introduction of the waste into a combustion cell (10) via an input face (2a), the cell (10) extending along a longitudinal axis between the input face (2a) and an outlet face (2b) and having a lateral wall (11), said longitudinal axis being inclined in such a way that the input face (2a) has an altitude higher than the outlet face (2b), the cell (10) being suitable for oscillating about said longitudinal axis;
- circulation of combustion air in a hollow envelope (12a, 12b) positioned around the lateral wall (11), the hollow envelope (12a, 12b) having forward-journey channels (120a, 120b) and return-journey channels (121a, 121b), positioned in such a way that the air circulating in said hollow envelope (12a, 12b) passes through the forward-journey channels (120a, 120b) and then the return-journey channels (121a, 121b) before being introduced into the cell (10), each return-journey channel (121a, 121b) being positioned between two forward-journey channels (120a, 120b);
- Injection of said combustion air into the cell (10) from the hollow envelope (12a, 12b) via orifices (14a, 14b);
- Combustion of the waste in the cell (10) in the presence of said combustion air.
